# EUROPÄISCHE PATENTSCHRIFT

(11) **EP 2 994 570 B1**
(45) Veröffentlichungstag und Bekanntmachung des Hinweises auf die Patenterteilung: **25.10.2017**
(21) Anmeldenummer: 14718408.9
(22) Anmeldetag: 17.04.2014
(51) Int. Cl.: D21F 5/20, D21F 5/02, D21F 5/04

(54) **VERFAHREN ZUM BETRIEB EINES HEIZSYSTEM FÜR EINE TROCKENPARTIE EINER MASCHINE ZUR HERSTELLUNG ODER BEHANDLUNG EINER FASERSTOFFBAHN UND HEIZSYSTEM**
METHOD FOR OPERATING A HEATING SYSTEM FOR A DRYING SECTION OF A MACHINE FOR PRODUCING OR TREATING A FIBROUS WEB, AND HEATING SYSTEM
PROCÉDÉ PERMETTANT DE FAIRE FONCTIONNER UN SYSTÈME DE CHAUFFAGE D'UNE PARTIE SÉCHAGE D'UNE MACHINE DE PRODUCTION OU DE TRAITEMENT D'UNE BANDE DE MATIÈRE FIBREUSE, ET SYSTÈME DE CHAUFFAGE

(30) Priorität: 08.05.2013 DE 102013208567; 13.12.2013 DE 102013225828
(43) Veröffentlichungstag der Anmeldung: 16.03.2016
(73) Patentinhaber: Voith Patent GmbH, 89522 Heidenheim (DE)
(72) Erfinder: DAUNER, Martin, 89542 Herbrechtingen (DE)
(86) Internationale Anmeldenummer: PCT/EP2014/057861
(87) Internationale Veröffentlichungsnummer: WO 2014/180645

(56) Entgegenhaltungen:
- DE-A1-102008 000 227
- DE-A1-102008 041 860

## Beschreibung

Die Erfindung betrifft ein Verfahren für den Betrieb eines Heizsystems einer Maschine zur Herstellung oder Behandlung einer Faserstoffbahn, insbesondere einer Papier- oder Kartonbahn, wobei das Heizsystem als Kaskadendampfsystem ausgebildet ist, welches zumindest eine erste und eine zweite Heizgruppe umfasst und diese jeweils mindestens zwei mit Dampf beheizte Trockenzylinder umfassen, wobei die erste Heizgruppe diejenige ist, die die in Bahnlaufrichtung gesehen ersten Trockenzylinder umfasst, und wobei ein Separator vorhanden ist, der nach dem Durchströmen der Trockenzylinder der ersten Heizgruppe den Restdampf vom Kondensat trennt. Weiterhin betrifft die Erfindung ein solches Heizsystem.

Heizsysteme mit mehreren Heizgruppen und einem Separator sind im Stand der Technik zahlreich bekannt. Dem Heizsystem wird der Hauptheizdampf zugeführt und zumindest in die Heizgruppe mit dem höchsten Dampfdruck direkt zugeführt. Nach dem Durchströmen der Trockenzylinder dieser Heizgruppe werden der Durchströmdampf und das Kondensat in einem Separator getrennt. Der Durchströmdampf wird im Falle eines Kaskaden-Heizsystems einer Heizgruppe mit niedrigerem Dampfdruck zugeführt und gegebenenfalls noch mit Dampf aus der Hauptheizdampfleitung ergänzt. Der Restdampf aus dem Separator der ersten Heizgruppe wird über einen wassergekühlten Kondensator kondensiert. Die Wärmeenergie des Restdampfes kann dabei nicht mehr genutzt werden und geht verloren.

Im Dokument DE102008041860A1 ist ein Heizsystem zur Behandlung einer Faserstoffbahn mit Mitteln beschrieben, um den Restbrüdendampf, der nach der in Fließrichtung des Dampfes betrachtet letzten Heizstufe des Heizsystems übrig bleibt, zu komprimieren und in das Heizsystem zurückzuführen.

Die Aufgabe der Erfindung ist es, die Betriebsweise und Anordnung eines solchen Heizsystems so zu verbessern, dass der Energieverbrauch bei gleicher Heizleistung verringert wird.

Die Aufgabe wird erfindungsgemäß für das Verfahren dadurch gelöst, dass der vom Thermokompressor zur ersten Heizgruppe zugeführte Dampf mindestens 20%, bevorzugt mindestens 30% des gesamten zur ersten Heizgruppe zugeführten Heizdampfes ausmacht.

Für das Heizsystem wird die Aufgabe dadurch gelöst, dass der vom Thermokompressor zur ersten Heizgruppe zugeführte Dampf mindestens 20%, bevorzugt mindestens 30% des gesamten zur ersten Heizgruppe zugeführten Heizdampfes ausmacht.
Der Thermokompressor arbeitet nach dem Prinzip der Dampfstrahlpumpe. Für Thermokompressoren an sich, wie sie in anderen Anwendungen bekannt sind, wird nach dem Stand der Technik Hochdruckdampf aus einem separaten zweiten Dampfnetz benötigt, z.B. bei 13 bar abs oder mehr. Dies ist in der Installation aufwändig und im Betrieb teuer.

Der Vorteil der Erfindung besteht darin, dass als Treibdampf für den Thermokompressor der Hauptheizdampf des Heizsystems verwendet wird. Dadurch ist kein zusätzliches zweites Dampfsystem zur Bereitstellung von Hochdruckdampf notwendig. Da der Hochdruckdampf sehr viel teurer ist als der normale Hauptheizdampf und im Falle eine Kraft-Wärme-Kopplung auch noch Stromausbeute verloren geht, ist die erfindungsgemäße Ausführung nicht nur im Energieverbrauch von Vorteil, sondern auch kostengünstiger zu betreiben. Die Wärmeenergie des Restdampfes der ersten Heizgruppe kann effektiv noch genutzt werden, ohne dass dafür zusätzlicher teurer Hochdruckdampf notwendig ist.

Als Druck des Hauptheizdampfes wird der maximal zur Verfügung stehende Druck bezeichnet, mit dem der Dampf aus der Hauptdampfleitung zur Beheizung der Zylinder dem Heizsystem zugeführt werden kann.
Weitere vorteilhafte Merkmale der erfindungsgemäßen Ausführung finden sich in den Unteransprüchen.
Die Erfindung lässt sich für Heizsysteme anwenden, die eine Vortrockenpartie oder eine Nachtrockenpartie (nach einem Oberflächenauftrag) oder kombiniert Vor- und Nachtrockenpartie beheizen.
Bevorzugt kann vorgesehen sein, dass der Heizdampf vor der ersten Heizgruppe einen Druck von weniger als 3 bar abs, bevorzugt von weniger als 2 bar abs hat.
Weiterhin bevorzugt kann der Hauptheizdampf und somit der Treibdampf einen Druck von höchsten 10 bar abs, bevorzugt von höchstens 8 bar abs, besonders bevorzugt von höchstens 4 bar abs haben.
Gemäß einer vorteilhaften Ausgestaltung der Erfindung kann der Heizdampf, der der zweiten Heizgruppe zugeführt wird, einen höheren Druck haben, als der Heizdampf, der der ersten Heizgruppe zugeführt wird.
Vorzugsweise kann der Separator im Unterdruck mit einem Druck kleiner als 1 bar abs betrieben werden.
Gemäß einem Aspekt der Erfindung kann der Unterdruck im Separator im Wesentlichen durch den Thermokompressor erzeugt werden.

Der vom Thermokompressor zur ersten Heizgruppe zugeführte Dampf macht mindestens 20%, bevorzugt mindestens 30% des gesamten zur ersten Heizgruppe zugeführten Heizdampfes aus. Bevorzugt ist die erste Heizgruppe die mit dem niedrigsten Heizdampfdruck im Heizsystem.

Der Separator kann vorteilhafterweise mit einer Vakuumpumpe verbunden sein, die nicht-kondensierbare Gase aus dem Heizsystem ausschleust.

Gemäß einem Aspekt der Erfindung kann vorgesehen sein, dass die erste Heizgruppe zwischen 3 und 10 mit Dampf beheizte Trockenzylinder umfasst.

Vorzugsweise kann der Thermokompressor der einzige Thermokompressor im ganzen Heizsystem sein.

Die Erfindung wird nachfolgend unter Bezugnahme auf die Figuren beispielhaft ohne Beschränkung der Allgemeinheit näher beschrieben. In den Figuren zeigen:
- Fig. 1: eine vereinfachte schematische Darstellung der in Bahnlaufrichtung betrachtet ersten Heizgruppe eines Heizsystems gemäß dem Stand der Technik,
- Fig. 2: eine vereinfachte schematische Darstellung der in Bahnlaufrichtung betrachtet ersten Heizgruppe einer beispielhaften Ausführungsform des erfindungsgemäßen Heizsystems, und
- Fig. 3: eine vereinfachte schematische Darstellung der in Bahnlaufrichtung betrachtet ersten Heizgruppe einer beispielhaften Ausführungsform des auf ein Thermokompressorsystem angewandten erfindungsgemäßen Heizsystems.

Fig. 1 zeigt in schematischer Darstellung die in Bahnlaufrichtung L betrachtet erste Heizgruppe 10 eines Heizsystems gemäß dem Stand der Technik. Dabei wird der Brüdendampf 12 aus der in Bahnlaufrichtung L betrachtet zweiten Heizstufe bzw. Heizgruppe 14 nach einem dieser zugeordneten bzw. nachgeordneten Abscheider 16 in die in Dampffließrichtung F betrachtet darauffolgende erste Heizgruppe 10 mit niedrigerem Druckniveau geleitet. Durch Vermischen mit Frischdampf 18 entsteht Gemischdampf (Heizdampf) 20, der zum Beheizen des bzw. der Trockenzylinder 22 - 30 der in Bahnlaufrichtung L betrachtet ersten Heizgruppe 10 verwendet wird. Nach dieser in Bahnlaufrichtung L betrachtet ersten Heizgruppe 10, bei der es sich um die letzte Gruppe im Heizsystem handelt, wird der Restbrüdendampf 33 aus einem der ersten Heizgruppe 10 zugeordneten oder nachgeordneten Abscheider 32 in einen Brüdenkondensator 34 geleitet und mit Kühlwasser 36 vollständig kondensiert. Das Kondensat wird anschließend in den der ersten Heizgruppe 10 zugeordneten Abscheider 32 zurückgeleitet.

Wie aus der Fig. 1 erkennbar, wird dem der zweiten Heizgruppe 14 zugeordneten bzw. nachgeschalteten Abscheider 16 Dampf und Kondensat aus der zweiten Heizgruppe 14 zugeführt. Kondensat aus den beiden Abscheidern 16 und 32 wird in einen Kondensatsammelbehälter abgeführt. Dem der ersten Heizgruppe 10 zugeordneten bzw. nachgeschalteten Abscheider 32 wird über eine Leitung 38 Dampf, Kondensat und Luft, beispielsweise Leckageluft an Flanschen, zugeführt. Der aus dem Abscheider 32 stammenden, dem Brüdenkondensator 34 zugeführte Restbrüdendampf 33 kann ein Luft/Dampf-Gemisch enthalten. Die Trockenzylinder 22 - 28 werden über Regelventile 42 mit pneumatischer Ansteuerung mit Gemischdampf 20 beaufschlagt, die jeweils über einen Druckregler 44 angesteuert werden. Zwischen dem Brüdenkondensator 34 und dem Abscheider 32 ist ein Luftabscheider 40 vorgesehen. Ein wieder über einen Druckregler 46 ansteuerbares Druckregelventil 48 mit pneumatischer Ansteuerung dient der Einstellung des Betriebsparameters einer Vakuumpumpe 50, wobei es sich bei dem Betriebsparameter beispielsweise um den Druck Pᵥ handeln kann. Alternativ kann auch eine Drehzahlregelung vorgesehen sein. Im Abscheider 32 liegt keine Schichtung Luft/ Dampf vor, da keine Luft abgesaugt wird.

Fig. 2 zeigt in vereinfachter schematischer Darstellung die in Bahnlaufrichtung L betrachtet erste Heizgruppe 52 einer beispielhaften Ausführungsform des erfindungsgemäßen Heizsystems. Das Heizsystem ist als Kaskadendampfsystem ausgebildet und dient beispielsweise der Behandlung einer Faserstoffbahn, insbesondere einer Papier-, Karton- oder Tissuebahn. Ein solches Kaskadendampfsystem umfasst gewöhnlich zumindest zwei oder auch mehrere Heizgruppen, die jeweils eine oder mehrere Heizstufen umfassen, die jeweils einen oder mehrere mit Dampf beheizte Trockenzylinder enthalten.

Wie anhand der Fig. 2 zu erkennen ist, umfasst die erste Heizgruppe 52 beispielsweise drei Heizstufen 54 - 58. Dabei umfassen die beiden ersten Heizstufen 54, 56 beispielsweise jeweils nur einen Trockenzylinder 60 bzw. 62, während die dritte Heizstufe 58 im vorliegenden Fall beispielsweise zwei Trockenzylinder 64 und 66 umfasst. Die erste Heizgruppe 52 umfasst insgesamt zwischen drei und zehn mit Dampf beheizte Trockenzylinder 60, 62, 64, 66.

Es sind Mittel vorgesehen, um den Restbrüdendampf 68, der nach der in Fließrichtung F des Dampfes bzw. Heizdampfes bzw. Frischdampfes betrachtet letzten Heizstufe oder -gruppe 52 des Heizsystems übrig bleibt, zu komprimieren und in das Heizsystem zurückzuführen.

Der Restbrüdendampf 68 wird aus einem der letzten Heizstufe bzw. -gruppe 52 zugeordneten oder nachgeordneten Abscheider 70 abgeführt.

Zur thermischen Komprimierung des Restbrüdendampfes 68 ist erfindungsgemäß ein Thermokompressor 74 vorgesehen. Dabei kann der Restbrüdendampf 68 in dem Thermokompressor 74 insbesondere mit Frischdampf verdichtet werden.

Der bzw. die Trockenzylinder 60 - 66 der letzten Heizstufe oder -gruppe 52 können mit Gemischdampf 76 beheizbar sein. Der Restbrüdendampf 68 kann durch Verdichtung auf den Druck des Gemischdampfes 76 komprimiert und diesem zugeführt werden.

Der Restbrüdendampf 68 kann aber auch durch Verdichtung auf den Druck des Gemischdampfes in den jeweiligen Zuleitungen zu den Heizstufen 56 und/oder 54 komprimiert und lediglich diesen oder zusätzlich diesen zugeführt werden.

In das unter Vakuum stehende Heizsystem eindringende nicht kondensierbare Gase können optional über eine oder mehrere Vakuumpumpen 78 aus dem der letzten Heizstufe oder -gruppe 52 zugeordneten oder nachgeordneten Abscheider 70 abgeführt werden.

Die Temperatur der Trockenzylinder 60 - 66, 80 kann in Bahnlaufrichtung L allgemein ansteigen.

Da in jeder Heizstufe 54 - 58 einer Heizgruppe Druck abgebaut wird, ist entsprechend die Fließrichtung F des Heizdampfes bei in Reihe geschalteten Heizgruppen zur Bahnlaufrichtung L entgegengesetzt.

Wie der Fig. 2 entnommen werden kann, ergibt sich im Abscheider 70 eine Luft/Dampfgemisch-Schichtung. Kondensat aus dem Abscheider 70 wird einem Kondensatsammelbehälter 84 zugeführt.

Auf der rechten Seite der Fig. 2 sind die in der ersten Heizgruppe 52 im Übrigen noch enthaltenen Elemente näher bezeichnet.

Die erforderliche Absaugung von Luft kann beispielsweise zu einem Kondensator 86 und/oder über eine Leitung 88 erfolgen, die zu der oder den Vakuumpumpen 78 führt. Zwischen dem Kondensator 86 und dem Abscheider 70 kann ein Luftabscheider 87 vorgesehen sein.

Fig. 3 zeigt in vereinfachter schematischer Darstellung eine in Bahnlaufrichtung L betrachtet erste Heizgruppe 52 einer vergleichbaren beispielhaften Ausführungsform des auf ein Thermokompressorsystem angewandten erfindungsgemäßen Heizsystems, bei dem Dampf einer Heizgruppe vollständig rezirkuliert wird.

Auch im vorliegenden Fall umfasst diese erste Heizgruppe 52 beispielsweise wieder drei Heizstufen 54 - 58. Zur Komprimierung des Restbrüdendampfes 68 aus dem Abscheider 70 ist erfindungsgemäß ein Thermokompressor 74 vorgesehen.

Die erforderliche Luftabsaugung kann beispielsweise wieder zum Kondensator 86 und/oder über die Leitung 88 erfolgen, die zu der oder den Vakuumpumpen 78 führt. Zwischen dem Kondensator 86 und dem Abscheider 70 kann wieder ein Luftabscheider 87 vorgesehen sein.

Auf der rechten Seite der Fig. 3 sind wieder die in der letzten Heizgruppe 52 im Übrigen noch enthaltenen Elemente näher bezeichnet.

Wie bereits weiter oben angesprochen, ist erfindungsgemäß zur Komprimierung des Restbrüdendampfes ein Thermokompressor 74 vorhanden ist, der den Restdampf aus dem Separator 70 nach der ersten Heizgruppe ansaugt, diesen mit Treibdampf auf das Druckniveau des Heizdampfes, das vor der ersten Heizgruppe herrscht, komprimiert und diesen der ersten Heizgruppe wieder als Heizdampf zuführt, wobei als Treibdampf der Hauptheizdampf des Heizsystems verwendet wird.

Der Thermokompressor 74 ist erfindungsgemäß der einzige Thermokompressor im ganzen Heizsystem.

Der Heizdampf hat dabei vor der ersten Heizgruppe einen Druck von weniger als 3 bar abs, bevorzugt von weniger als 2 bar abs, während der Hauptheizdampf und somit der Treibdampf einen Druck von höchsten 10 bar abs, bevorzugt von höchstens 8 bar abs, besonders bevorzugt von höchstens 4 bar abs hat.

Insbesondere ist wesentlich, dass der Heizdampf, der der zweiten Heizgruppe zugeführt wird, einen höheren Druck hat, als der Heizdampf, der der ersten Heizgruppe zugeführt wird.
Der Separator 70 ist mit einer Vakuumpumpe verbunden, die nicht-kondensierbare Gase aus dem Heizsystem ausschleust. Der Separator 70 wird im Unterdruck mit einem Druck kleiner als 1 bar abs betrieben, wobei der Unterdruck im Separator 70 im Wesentlichen durch den Thermokompressor 74 erzeugt wird.
Der vom Thermokompressor 74 zur ersten Heizgruppe zugeführte Dampf macht mindestens 20%, bevorzugt mindestens 30% des gesamten zur ersten Heizgruppe zugeführten Heizdampfes aus. Die erste Heizgruppe ist diejenige mit dem niedrigsten Heizdampfdruck im Heizsystem.

## Patentansprüche

1. Verfahren für den Betrieb eines Heizsystems einer Maschine zur Herstellung oder Behandlung einer Faserstoffbahn, insbesondere einer Papier- oder Kartonbahn, wobei das Heizsystem zumindest eine erste und eine zweite Heizgruppe umfasst und diese jeweils mindestens zwei mit Dampf beheizte Trockenzylinder umfassen, wobei die erste Heizgruppe (52) diejenige ist, die die in Bahnlaufrichtung gesehen ersten Trockenzylinder umfasst, und wobei ein Separator (70) vorhanden ist, der nach dem Durchströmen der Trockenzylinder der ersten Heizgruppe den Restdampf vom Kondensat trennt, wobei ein Thermokompressor (74) vorhanden ist, der den Restdampf aus dem Separator nach der ersten Heizgruppe ansaugt, diesen mit Treibdampf auf das Druckniveau des Heizdampfes, das vor der ersten Heizgruppe (52) herrscht, komprimiert und diesen der ersten Heizgruppe (52) wieder als Heizdampf zuführt, wobei als Treibdampf der dem Heizsystem zugeführte Hauptheizdampf des Heizsystems verwendet wird, **dadurch gekennzeichnet,**
**dass** der vom Thermokompressor (74) zur ersten Heizgruppe (52) zugeführte Dampf mindestens 20%, bevorzugt mindestens 30% des gesamten zur ersten Heizgruppe zugeführten Heizdampfes ausmacht.

2. Verfahren nach Anspruch 1,
**dadurch gekennzeichnet,**
**dass** der Heizdampf vor der ersten Heizgruppe (52) einen Druck von weniger als 3 bar abs, bevorzugt von weniger als 2 bar abs hat.

3. Verfahren nach Anspruch 1 oder 2,
**dadurch gekennzeichnet,**
**dass** der Hauptheizdampf und somit der Treibdampf einen Druck von höchsten 10 bar abs, bevorzugt von höchstens 8 bar abs, besonders bevorzugt von höchstens 4 bar abs hat.

4. Verfahren nach einem der vorherigen Ansprüche,
**dadurch gekennzeichnet,**
**dass** der Heizdampf, der der zweiten Heizgruppe zugeführt wird, einen höheren Druck hat, als der Heizdampf, der der ersten Heizgruppe (52) zugeführt wird.

5. Verfahren nach einem der vorherigen Ansprüche,
**dadurch gekennzeichnet,**
**dass** der Separator (70) im Unterdruck mit einem Druck kleiner als 1 bar abs betrieben wird.

6. Verfahren nach Anspruch 5,
**dadurch gekennzeichnet,**
**dass** der Unterdruck im Separator (70) im Wesentlichen durch den Thermokompressor (74) erzeugt wird.

7. Verfahren nach einem der vorherigen Ansprüche,
**dadurch gekennzeichnet,**
**dass** die erste Heizgruppe (52) die mit dem niedrigsten Heizdampfdruck im Heizsystem ist.

8. Heizsystem für eine Maschine zur Herstellung oder Behandlung einer Faserstoffbahn, insbesondere einer Papier- oder Kartonbahn, wobei das Heizsystem zumindest eine erste und eine zweite Heizgruppe umfasst und diese jeweils mindestens zwei mit Dampf beheizte Trockenzylinder umfassen, wobei die erste Heizgruppe (52) diejenige ist, die die in Bahnlaufrichtung gesehen ersten Trockenzylinder umfasst, und wobei ein Separator (70) vorhanden ist, der nach dem Durchströmen der Trockenzylinder der ersten Heizgruppe (52) den Restdampf vom Kondensat trennt, wobei ein Thermokompressor (74) vorhanden ist, der so ausgebildet ist, dass er den Restdampf aus dem Separator (70) nach der ersten Heizgruppe (52) ansaugt, diesen mit Treibdampf auf das Druckniveau des Heizdampfes, das vor der ersten Heizgruppe (52) herrscht, komprimiert und diesen der ersten Heizgruppe wieder als Heizdampf zuführt, wobei die Treibdampfleitung des Thermokompressors (74) an die Hauptheizdampfleitung des dem Heizsystem zugeführten Hauptheizdampfes des Heizsystems angeschlossen ist,
**dadurch gekennzeichnet,**
**dass** der vom Thermokompressor (74) zur ersten Heizgruppe (52) zugeführte Dampf mindestens 20%, bevorzugt mindestens 30% des gesamten zur ersten Heizgruppe zugeführten Heizdampfes ausmacht.

9. Heizsystem nach Anspruch 8,
**dadurch gekennzeichnet,**
**dass** der Separator (70) mit einer Vakuumpumpe (78) verbunden ist, die nicht-kondensierbare Gase aus dem Heizsystem ausschleust.

10. Heizsystem nach einem der Ansprüche 8 oder 9,
**dadurch gekennzeichnet,**
**dass** die erste Heizgruppe (52) zwischen 3 und 10 mit Dampf beheizte Trockenzylinder umfasst.

11. Heizsystem nach einem der Ansprüche 8 bis 10,
**dadurch gekennzeichnet,**
**dass** der Thermokompressor (74) der einzige Thermokompressor im ganzen Heizsystem ist.

## Claims

1. Method for operating a heating system of a machine for producing or treating a fibrous web, in particular a paper or cardboard web, the heating system comprising at least a first and a second heating group, and the said heating groups comprising in each case at least two drying cylinders which are heated with steam, the first heating group (52) being that one which comprises the first drying cylinders as viewed in the web running direction, and there being a separator (70) which separates the residual steam from the condensate after it has flowed through the drying cylinders of the first heating group, there being a thermocompressor which sucks the residual steam out of the separator downstream of the first heating group, compresses it using motive steam to the pressure level of the heating steam which prevails upstream of the first heating group, and feeds it to the first heating group (52) again as heating steam, the main
heating steam of the heating system which is fed to the said heating system being used as motive steam, **characterized in that** the steam which is fed from the thermocompressor (74) to the first heating group (52) is at least 20%, preferably at least 30% of the overall heating steam which is fed to the first heating group.

2. Method according to Claim 1, **characterized in that** the heating steam upstream of the first heating group (52) is at a pressure of less than 3 bar (absolute), preferably of less than 2 bar (absolute).

3. Method according to Claim 1 or 2, **characterized in that** the main heating steam and therefore the motive steam are at a pressure of at most 10 bar (absolute), preferably of at most 8 bar (absolute), particularly preferably of at most 4 bar (absolute).

4. Method according to one of the preceding claims, **characterized in that** the heating steam which is fed to the second heating group is at a higher pressure than the heating steam which is fed to the first heating group (52).

5. Method according to one of the preceding claims, **characterized in that** the separator (70) is operated with a vacuum at a pressure of less than 1 bar (absolute).

6. Method according to Claim 5, **characterized in that** the vacuum in the separator (70) is generated substantially by the thermocompressor (74).

7. Method according to one of the preceding claims, **characterized in that** the first heating group (52) is that heating group at the lowest heating steam pressure in the heating system.

8. Heating system for a machine for producing or treating a fibrous web, in particular a paper or cardboard web, the heating system comprising at least a first and a second heating group, and the said heating groups comprising in each case at least two drying cylinders which are heated with steam, the first heating group (52) being that one which comprises the first drying cylinders as viewed in the web running direction, and there being a separator (70) which separates the residual steam from the condensate after it has flowed through the drying cylinders of the first heating group (52), there being a thermocompressor (74) which is configured in such a way that it sucks the residual steam out of the separator (70) downstream of the first heating group (52), compresses it using motive steam to the pressure level of the heating steam which prevails upstream of the first heating group (52), and feeds it to the first heating group again as heating steam, the motive steam line of the thermocompressor (74) being connected to the main heating steam line of the main heating steam of the heating system, which main heating steam is fed to the heating system, **characterized in that** steam which is fed from the thermocompressor (74) to the first heating group (52) is at least 20%, preferably at least 30% of the overall heating steam which is fed to the first heating group.

9. Heating system according to Claim 8, **characterized in that** the separator (70) is connected to a vacuum pump (78) which removes non-condensable gases from the heating system.

10. Heating system according to either of Claims 8 and 9, **characterized in that** the first heating group (52) comprises between 3 and 10 drying cylinders which are heated with steam.

11. Heating system according to one of Claims 8 to 10, **characterized in that** the thermocompressor (74) is the only thermocompressor in the entire heating system.

## Revendications

1. Procédé permettant de faire fonctionner un système de chauffage d'une machine de production ou de traitement d'une bande de matière fibreuse, en particulier d'une bande de papier ou de carton, dans lequel le système de chauffage comprend au moins un premier et un deuxième groupes de chauffage et ceux-ci comprennent respectivement au moins deux cylindres de séchage chauffés à la vapeur,
dans lequel le premier groupe de chauffage (52) est celui qui, considéré dans la direction de défilement de la bande, comprend les premiers cylindres de séchage, et dans lequel il se trouve un séparateur (70), qui après la traversée des cylindres de séchage du premier groupe de chauffage sépare la vapeur résiduelle du condensat, dans lequel il se trouve un thermocompresseur (74), qui aspire la vapeur résiduelle hors du séparateur après le premier groupe de chauffage, la comprime avec de la vapeur motrice au niveau de pression de la vapeur de chauffage, qui règne avant le premier groupe de chauffage (52) et l'envoie de nouveau en tant que vapeur de chauffage au premier groupe de chauffage (52), dans lequel on utilise en tant que vapeur motrice la vapeur de chauffage principale du système de chauffage envoyée au système de chauffage,
**caractérisé en ce que** la vapeur envoyée par le thermocompresseur (74) au premier groupe de chauffage (52) représente au moins 20 %, de préférence au moins 30 % de toute la vapeur de chauffage envoyée au premier groupe de chauffage.

2. Procédé selon la revendication 1, **caractérisé en ce que** la vapeur de chauffage présente avant le premier groupe de chauffage (52) une pression de moins de 3 bar abs, de préférence de moins de 2 bar abs.

3. Procédé selon la revendication 1 ou 2, **caractérisé en ce que** la vapeur de chauffage principale et dès lors la vapeur motrice présente une pression de 10 bar abs au maximum, de préférence de 8 bar abs au maximum, et de préférence encore de 4 bar abs au maximum.

4. Procédé selon l'une quelconque des revendications précédentes, **caractérisé en ce que** la vapeur de chauffage, qui est envoyée au deuxième groupe de chauffage, présente une pression plus élevée que la valeur de chauffage qui est envoyée au premier groupe de chauffage (52).

5. Procédé selon l'une quelconque des revendications précédentes, **caractérisé en ce que** le séparateur (70) fonctionne en dépression avec une pression de moins de 1 bar abs.

6. Procédé selon la revendication 5, **caractérisé en ce que** la dépression dans le séparateur (70) est produite essentiellement par le thermocompresseur (74).

7. Procédé selon l'une quelconque des revendications précédentes, **caractérisé en ce que** le premier groupe de chauffage (52) est celui qui a la plus basse pression de vapeur de chauffage dans le système de chauffage.

8. Système de chauffage pour une machine de production ou de traitement d'une bande de matière fibreuse, en particulier d'une bande de papier ou de carton, dans lequel le système de chauffage comprend au moins un premier et un deuxième groupes de chauffage et ceux-ci comprennent respectivement au moins deux cylindres de séchage chauffés à la vapeur,
dans lequel le premier groupe de chauffage (52) est celui qui, considéré dans la direction de défilement de la bande, comprend les premiers cylindres de séchage, et dans lequel il se trouve un séparateur (70), qui après la traversée des cylindres de séchage du premier groupe de chauffage (52) sépare la vapeur résiduelle du condensat, dans lequel il se trouve un thermocompresseur (74), qui st configuré de telle façon qu'il aspire la vapeur résiduelle hors du séparateur (70) après le premier groupe de chauffage (52), la comprime avec de la vapeur motrice au niveau de pression de la vapeur de chauffage, qui règne avant le premier groupe de chauffage (52) et l'envoie de nouveau en tant que vapeur de chauffage au premier groupe de chauffage, dans lequel la conduite de vapeur motrice du thermocompresseur (74) est raccordée à la conduite de vapeur de chauffage principale de la vapeur de chauffage principale du système de chauffage envoyée au système de chauffage,
**caractérisé en ce que** la vapeur envoyée par le thermocompresseur (74) au premier groupe de chauffage (52) représente au moins 20 %, de préférence au moins 30 % de toute la vapeur de chauffage envoyée au premier groupe de chauffage.

9. Système de chauffage selon la revendication 8,
**caractérisé en ce que** le séparateur (70) est relié à une pompe à vide (78), qui expulse hors du système de chauffage les gaz non condensables.

10. Système de chauffage selon une des revendications 8 ou 9, **caractérisé en ce que** le premier groupe de chauffage (52) comprend entre 3 et 10 cylindres de séchage chauffés à la vapeur.

11. Système de chauffage selon l'une quelconque des revendications 8 à 10, **caractérisé en ce que** le thermocompresseur (74) est le seul thermocompresseur dans tout le système de chauffage.
